# EUROPÄISCHE PATENTSCHRIFT

(11) **EP 0 875 458 B1**
(45) Veröffentlichungstag und Bekanntmachung des Hinweises auf die Patenterteilung: **09.10.2002**
(21) Anmeldenummer: 98890100.5
(22) Anmeldetag: 07.04.1998
(51) Int. Cl.: B65B 43/18

(54) **Vorrichtung zur Vereinzelung von Leersäcken und Zuführen dieser zu einer Abfüllvorrichtung**
Device for separating empty bags and for feeding them to a filling device
Dispositif pour séparer des sacs vides et pour les alimenter à un dispositif de remplissage

(30) Priorität: 23.04.1997 AT 24597 U
(43) Veröffentlichungstag der Anmeldung: 04.11.1998
(73) Patentinhaber: Binder & Co. Aktiengesellschaft, 8200 Gleisdorf (AT)
(72) Erfinder: Steinmayr, Gerhard, Dipl. Ing., 8073 Feldkirchen (AT); Wagner, Georg, Dipl. Ing. Dr., 8047 Graz (AT)
(74) Vertreter: Kliment, Peter

(56) Entgegenhaltungen:
- EP-A- 0 380 905

## Beschreibung

Die Erfindung betrifft eine Vorrichtung zum Abnehmen eines einseitig offenen Sackes von einem Stapel solcher Säcke in einem Sackmagazin und Zuführen dieses zu einer Abfüllvorrichtung gemäß Oberbegriff des Anspruch 1.

Leersäcke, speziell solche aus Kunststoff neigen dazu beim Vereinzeln infolge statischer Aufladung, wenigstens teilweise aneinander zu haften. Beim Abnehmen solcher Säcke von einem Sackstapel ist es daher notwendig, eventuell aneinander haftende Säcke zu trennen, damit der Füllvorrichtung nicht zwei Säcke zugeführt werden, was zu erheblichen Störungen und Verzögerungen beim Füllvorgang führen würde.

Eine solche Vorrichtung zum Abnehmen eines einseitig offenen Sackes von einem Stapel und Zuführen zu einer Abfüllvorrichtung ist zum Beispiel in der AT 328.963 und in der EP-A-0 380 905 offenbart.

Solche Vorrichtungen bestehen aus einem Sackmagazin, in dem die zu füllenden Säcke aufeinanderliegend gestapelt sind. Über diesem Sackmagazin ist eine heb- und senkbare Ansaugvorrichtung angebracht, die diesen obersten Sack an der geschlossenen Seite ansaugt und ihn durch die Lücken eines Kettenförderers mit umlaufenden Stabanordnungen anhebt. Eine Stabanordnung unterfährt den angehobenen Sack mit einer Relativbewegung quer zur angesaugten Kante und streift auf diese Weise einen eventuell anhaftenden zweiten Sack wieder auf den Stapel im Sackmagazin zurück. Wenn die Stabanordnung den angehobenen Sack ganz unterfahren hat, wird dieser vom Sauger freigegeben und auf der Stabanordnung liegend weiterbefördert. Eine antreibbare Förderrolle, die der Ansaugvorrichtung nachgeordnet ist, befördert den zu befüllenden Sack auf einen Abnahmetisch, von wo der Sack einer Abfüllvorrichtung zugeführt wird.

Diese bekannte Art der Vorrichtung zum Vereinzeln von Leersäcken und zum Zuführen dieser zu einer Abfüllvorrichtung hat den Nachteil, daß sie sehr aufwendig zu bauen ist was bei bestehenden Anlagen mit händischer Vereinzelung und Transport der Säcke zur Abfüllanlage zu teuren Umbauaktivitäten führt, falls das Verfahren nachträglich automatisiert werden soll, da der Kettenförderer das Sackmagazin vollständig umschließt. Daraus folgt, daß der Platz für das Sackmagazin sehr begrenzt ist. Es ist also in kurzen Zeitintervallen erforderlich, neue Sackmagazine nachzuschieben, wobei der Abfüllprozeß unterbrochen werden muß, was ihn erheblich verlangsamt. Das Sackmagazin kann außerdem nur seitlich, in einer Richtung quer zum Kettenförderer ausgetauscht werden, wodurch großer Platzbedarf rund um die Anlage erforderlich ist.

Die Aufgabe der vorliegenden Erfindung besteht nun in der Schaffung einer Vorrichtung der oben genannten Art, die kleiner baut, einfacher und billiger in bestehende Abfüllsysteme integrierbar ist und die einen längeren kontinuierlichen Betrieb durch den Einsatz größerer Sackmagazine ermöglicht.

Diese Aufgabe wird bei einer Vorrichtung der eingangs erwähnten Art durch die kennzeichnenden Merkmale des Anspruchs 1 erreicht.

Durch die Anordnung gemäß Anspruch 1 ist gewährleistet, daß der Kettenförderer mit umlaufenden Stabanordnungen komplett über dem Sackmagazin verläuft und ein Verfahren des Sackmagazins in Richtung parallel zur Förderkette möglich ist. Dadurch baut die gesamte Vereinzelungsanlage sehr schmal und kann in bestehende Anlagen ohne viel Umbauaktivitäten integriert werden. Außerdem können größere Sackmagazine verwendet werden, deren Bewegungsraum unter dem Kettenförderer nur durch die Anordnung der bestehenden, umgebenden anderen Anlagen beschränkt wird, nicht aber durch die Vereinzelungsanlage selbst.

Eine Anordnung nach Anspruch 2 garantiert eine sehr geringe Bauhöhe, was wiederum die Integration in bestehende Anlagen und Fabrikationshallen erleichtert. Es ist jedoch auch möglich drei oder vier Umlenkrollen vorzusehen, je nach Platzbedarf der verwendeten Saugvorrichtungen. Gemeinsam mit Anspruch 1 wird also sowohl die Breite der Anlage als auch die Höhe reduziert.

Das gemäß Anspruch 3 unterhalb des Kettenförderers angeordnete Förderband, dient zur Ablage und zum Weitertransport der vom Sackstapel im Sackmagazin aufgenommen Sackes zur Abfülleinrichtung. Im Unterschied zu bestehenden Anlagen erfolgt der Weitertransport also größtenteils unterhalb des Kettenförderers, wodurch gleich anschließend an diesen, die Abfülleinrichtung angeordnet werden kann.

Die Baulänge der gesamten Anlage wird durch diese Maßnahme stark verringert.

Im Folgenden wird nun eine Anlage zum Vereinzeln von Leersäcken und Transportieren dieser zu einer Abfüllanlage anhand von Zeichnungen näher beschrieben. Dabei zeigt
Fig.1 bis Fig.4 eine Seitenansicht einer erfindungsgemäßen Anlage zu jeweils unterschiedlichen Zeitpunkten des Betriebs

In Fig.1 bis 4 ist ein Sackmagazin 2 und ein Transportband 4 nebeneinander und direkt unter einem Kettenförderer 3 angeordnet. Der Kettenförderer 3 umfaßt zwei umlaufenden Ketten, die mit Stäben 7 verbunden sind, wobei diese nicht komplett über die gesamte Länge des Kettenförderers 3 verteilt sind, sondern durch Lücken unterbrochen sind. Der Kettenförderer 3 ist über vier Umlenkrollen 8 umgelenkt, wobei alle Umlenkrollen 8 über dem Sackmagazin 2 und dem Förderband 4 angeordnet sind. Über dem unteren Trum 11 des Kettenförderers 3 sind zwei Saugvorrichtungen 1, 6 angeordnet. Eine Saugvorrichtung 1 ist oberhalb des Sackmagazins angeordnet während die andere Saugvorrichtung 6 oberhalb jenes Endes des Transportbandes 4 angeordnet ist, das dem Sackmagazin 2 näher ist. Jenem Ende des Transportbandes 4, das vom Sackmagazin 3 weiter entfernt ist, ist die Abfüllvorrichtung 5 nachgeordnet.

Die Funktionsweise der erfindungsgemäßen Anlage zum Vereinzeln von Leersäcken und Transportieren dieser zu einer Abfüllvorrichtung ist wie folgt:

Der Kettenförderer 3 läuft in Richtung des Pfeiles 10 um. Die Saugvorrichtung 1 wird durch eine Lücke im Kettenförderer 3 mit umlaufenden Stabanordnungen 7 zum obersten Sack 9 auf dem Sackstapel im Sackmagazin 2 bewegt und hebt diesen in bekannter Art und Weise auf eine Stabanordnung 7 des Kettenförderers 3. Dieser transportiert den Leersack 9 bis zur in Umlaufrichtung 10 nachgeordneten Saugvorrichtung 6. Dann wird der Leersack 9 von der Saugvorrichtung 6 angesaugt und solange festgehalten, bis die Stabanordnung 7 unter dem Leersack 9 weggefördert wurde. Danach läßt die Saugvorrichtung den Leersack 9 los, wodurch dieser auf das darunter angeordnete Transportband 4 fällt. Dieses befördert den Leersack 9 zu einer Füllvorrichtung bekannter Art.

## Patentansprüche

1. Vorrichtung zum Abnehmen eines einseitig offenen Sackes (9) von einem Stapel solcher Säcke in einem Sackmagazin (2), wobei der oberste Sack des Stapels im Bereich der geschlossenen Sackkante mittels einer hebund senkbaren Ansaugvorrichtung (1) durch Lücken eines Kettenförderers (3), dessen Ketten mit Stäben verbunden sind, wobei mindestens zwei Lücken diese Stabanordnung (7) unterbrechen, angehoben wird und solange festgehalten wird, bis der ganze Sack (9) von einer der umlaufenden, durch die Lücken getrennten Stabanordnungen (7), unterfahren ist und wobei Mittel (6) vorgesehen sind, welche den vom Sackstapel (2) abgenommenen und am Kettenförderer (3) befindlichen Sack (9) vom Kettenförderer (3) entfernen und so einen Weitertransport dieses Sackes (9) zu einer Abfüllvorrichtung (9) ermöglichen, **dadurch gekennzeichnet, dass** alle Umlenkrollen (8) des Kettenförderers (3) mit umlaufenden Stabanordnungen (7) oberhalb des Sackmagazins (2) angeordnet sind und die Mittel (6) zum Entfernen des Sackes (9) vom Kettenförderer eine zusätzliche heb- und senkbare Ansaugvorrichtung (6) ist.

2. Vorrichtung nach Anspruch 1, **dadurch gekennzeichnet, dass** der Kettenförderer (3) über mindestens zwei Umlenkrollen (8) umgelenkt wird.

3. Vorrichtung nach Anspruch 1 und 2, **dadurch gekennzeichnet, dass** ein Transportband (4) unterhalb aller Umlenkrollen (8) des Kettenförderers (3) mit umlaufenden Stabanordnungen (7) angeordnet ist auf welches der Sack (9) mittels der zusätzlichen heb- und senkbaren Ansaugvorrichtung (6) legbar ist.

4. Vorrichtung nach einem der Ansprüche 1 bis 3, **dadurch gekennzeichnet, dass** am Ende des Transportbandes (4) die Abfüllvorrichtung (5) angeordnet ist.

## Claims

1. An apparatus for removing a bag (9) which is open on one side from a stack of such bags in a bag hopper (2), with the uppermost bag of the stack being lifted in the zone of the closed edge of the bag by means of a liftable and lowerable suction apparatus (1) through gaps of a chain conveyor (3) whose chains are connected with bars, with at least two gaps interrupting said bar arrangement (7), and being held for such a time until the entire bag (9) is driven underneath by a revolving bar arrangement (7) which is separated by the gaps, and with means (6) being provided which remove the bag (9) from the chain conveyor (3), which bag has been taken from the stack of bags (2) and is located on the chain conveyor (3), and thus allow a further transport of said bag (9) to a filling apparatus (5), **characterized in that** all deflection rollers (8) of the chain conveyor (3) with revolving bar arrangements (7) are arranged above the bag hopper (2) and the means (6) for removing the bag (9) from the chain conveyor is an additional liftable and lowerable suction apparatus (6).

2. An apparatus as claimed in claim 1, **characterized in that** the chain conveyor (3) is deflected via at least two deflection rollers (8).

3. An apparatus as claimed in claim 1 and 2, **characterized in that** a conveyor belt (4) is arranged beneath all deflection rollers (8) of the chain conveyor (3) with revolving bar arrangements (7) on which the bag (9) can be placed by means of the additional liftable and lowerable suction apparatus (6).

4. An apparatus as claimed in one of the claims 1 to 3, **characterized in that** the filling apparatus (5) is arranged at the end of the conveyor belt (4).

## Revendications

1. Dispositif pour prélever un sac (9), ouvert d'un côté, d'une pile de tels sacs dans un magasin à sacs (2), dans lequel le sac le plus élevé de la pile est soulevé dans la zone du bord fermé du sac, à l'aide d'un dispositif d'aspiration (1) pouvant être soulevé et abaissé, à travers des espaces vides d'un convoyeur à chaînes (3), dont les chaînes sont reliées à des barreaux, au moins deux intervalles vides interrompant ce dispositif à barreaux (7), et est retenu fermement jusqu'à ce que l'un des dispositifs sans fin à barreaux (7) séparés par les intervalles vides passe au-dessous de l'ensemble du sac (9), et dans lequel sont prévus des moyens (6) qui retirent du convoyeur à chaînes (3) le sac (9) prélevé de la pile de sacs (2) et situé sur le convoyeur à chaînes (3) et permettent ainsi un entraînement de ce sac (9) vers un dispositif de remplissage (9), **caractérisé en ce que** tous les rouleaux de renvoi (8) du convoyeur à chaînes (3) pourvus de dispositifs sans fin à barreaux (7) sont disposés au-dessus du magasin à sacs (2) et que les moyens (6) pour retirer le sac (9) du convoyeur à chaînes sont un dispositif d'aspiration supplémentaire (6) pouvant être soulevé et abaissé.

2. Dispositif selon la revendication 1, **caractérisé en ce que** le convoyeur à chaînes (3) est dévié sur au moins deux rouleaux de renvoi (2).

3. Dispositif selon les revendications 1 et 2, **caractérisé en ce qu'**une bande transporteuse (4) est disposée au-dessous de tous les rouleaux de renvoi (8) du convoyeur à chaînes (3) équipé de dispositifs sans fin à barreaux (7) eL que le sac (9) peut être placé sur la bande transporteuse au moyen du dispositif d'aspiration supplémentaire (6) pouvant être soulevé et abaissé.

4. Dispositif selon l'une des revendications 1 à 3, **caractérisé en ce que** le dispositif de remplissage (5) est disposé à l'extrémité de la bande transporteuse (4).
